# EUROPÄISCHE PATENTSCHRIFT

(11) **EP 0 148 292 B1**
(45) Veröffentlichungstag und Bekanntmachung des Hinweises auf die Patenterteilung: **19.11.1987**
(21) Anmeldenummer: 84100092.0
(22) Anmeldetag: 07.01.1984
(51) Int. Cl.: D03D 41/00, D03D 49/70

(54) **Schussfadenbeherrschungsanordnung für Reihenfachwebmaschinen**
Weft control device for looms with a moving warp shed system
Dispositif de contrôle du fil de trame pour métiers à tisser à foules en série

(43) Veröffentlichungstag der Anmeldung: 17.07.1985
(73) Patentinhaber: MASCHINENFABRIK SULZER-RÜTI AG, CH-8630 Rüti (Zürich) (CH)
(72) Erfinder: Steiner, Alois, CH-8731 Rieden/SG (CH)
(74) Vertreter: Sparing Röhl Henseler Patentanwälte

## Beschreibung

Die Erfindung betrifft eine Vorrichtung zum Erfassen von Schussfadenenden für Reihenfachwebmaschinen.

Nachdem bei einer Reihenfachwebmaschine der Schussfaden eingetragen und schussseitig durchtrennt worden ist, ist er an den auf beiden Seiten aus dem drehenden Webrotor hervorragenden Schussfadenenden bis zum Zeitpunkt des Anschlages in das Gewebe zu halten.

Die DE-PS 2 704 786 beschreibt eine Webmaschine, bei der mehrere Schusseintragssysteme auf einem Rotor mitrotierend angeordnet sind. Dort sind für jedes Schusseintragssystem mitrotierende Fadenhalteorgane beschrieben, die schussseitig einer einzigen rotierenden gegenüber dem Rotor feststehenden Schneidscheibe zugeführt werden. Das Schliessen und Öffnen dieser Vielzahl von Fadenhalteorganen auf einem drehenden Webrotor erfordert eine aufwendige präzise Mechanik deren Einstellung kritisch, schwierig und zeitaufwendig ist.

Der Erfindung liegt die Aufgabe zugrunde, eine Vorrichtung zum Erfassen eines Schussfadenendstückes auf eine Reihenfachmaschine mit einem Rotor zu schaffen, gegenüber dem Rotor feststehend angeordnet ist und die Schussfadenendstücke mehrerer Schusseintragssysteme erfasst. Diese Aufgabe wird gemäss der Erfindung durch die im Kennzeichen des Anspruchs 1 angegebenen Merkmale gelöst. Die Unteransprüche betreffen vorteilhafte Ausführungsformen.

Ein Ausführungsbeispiel des Erfindungsgegenstandes ist nachfolgend anhand der Zeichnung beschrieben. Es ist:
Fig. 1 eine Vorderansicht einer Vorrichtung zum Erfassen von Schussfadenenden gemäss der Erfindung;
Fig. 2 die Seitenansicht 11-11 in Fig. 1;
Fig. 3 die Draufsicht 111-111 in Fig. 2;
Fig. 4 die Draufsicht 111-111 in Fig. 2 in der Perspektive;
Fig. 5 die Draufsicht V-V in Fig. 1;
Fig. 6 die Draufsicht V-V in Fig. 1 in der Perspektive.

Nach Fig. 1 ist ein Webrotor 1 mit einer Anzahl sich am Umfang abwechselnder Schussfadenanschlagkämmen 2 und Schussfadeneintragkskämmen 3 versehen. Der Webrotor ist um eine Achse 4 drehbar und in Richtung des Pfeiles 5 angetrieben. Auf seiner Schussseite 6 besitzt der Webrotor 1 einen Schussfadenmitnehmerring 7, der gegenüber eines jeden Eintragskammes 3 eine Schussfadenführungsöffnung 8 aufweist. Auf der Schussseite 6 des Webrotors 1 ist eine Schussfadenklemm- und Schneidvorrichtung 9, auf der Fangseite 10 des Webrotors eine Schussfadenklemm- und Schneidvorrichtung 11 angebracht. Die schussseitige Vorrichtung 9 besteht aus einer Schussfadenklemme 12, einer Schussfadenendschere 13 und einem Schussfadenendenabsaugrohr 14. Die Klemme 12 besteht aus einem Klemmhebel 15, der auf einer Steuerwelle 16 befestigt ist, und einer Klemmnut 17 im Absaugrohr 14. Die Endschere 13 besitzt ein Scherenblatt 18, das mit einem Stift 19 auf dem Klemmhebel 15 befestigt ist und mit einem Gegenblatt 20, das auf einer Seite 21 des Absaugrohres 14 befestigt ist, zusammenwirkt. Weiterhin ist auf dem Absaugrohr mit einer Schraube 22 eine Drahtfeder 23 befestigt, die in einer Nut 24 im Absaugrohr 14 liegt, mit Ausnahme eines oberen Abschnittes 23', der sich vom Absaugrohr abhebt. Die Drahtfeder 23 ist in der Höhe verstellbar, so dass ihre Auflagelänge einstellbar ist. Das Absaugrohr 14 mündet einerseits in einen Saugspalt 25, andererseits in einen Saugstutzen 26. Der Saugstutzen 26 steht seinerseits über einen Schlauch 27 mit einer Unterdruckquelle in Verbindung.

Die Schussfadenklemm- und Schneidvorrichtung 11 auf der Fangseite 10 des Webrotors 1 ist spiegelbildlich zu der beschriebenen Vorrichtung 9 gebaut. Die Klemme dieser Vorrichtung ist mit 34, der Klemmhebel mit 35, die zugehörige Nut mit 36, die Endschere mit 37, das Scherenblatt mit 38, das Gegenblatt mit 39, das Saugrohr mit 40, der Saugspalt mit 41 und die Drahtfeder mit 42 bezeichnet. Der Klemmhebel 35 ist ebenfalls auf der Steuerwelle 16 befestigt, die von einer von der Hauptwelle der Webmaschine angetriebenen Steuerscheibe im Maschinenrhythmus vorwärts und rückwärts gedreht wird.

Die Vorrichtung arbeitet wie folgt:
Es sei angenommen, dass ein Schussfaden 45 von der (nicht gezeichneten) Schussfadeneintragsvorrichtung auf der Schussseite der Webmaschine in den Schussfadeneintragskamm 3 des Webrotors 1 eingeführt worden ist und der Schussfaden darin, unterstützt durch die Stafettendüsen, unterwegs zum anderen Ende des Webrotors ist. Der Schussfaden verläuft durch eine Schere 47, die ebenfalls von der Steuerwelle 16 betätigt ist. Der Schussfaden 45 wird von der Rückseite 8' der Fadenführungsöffnung 8 des Schussfadenmitnehmerringes 7 des Webrotors 1 in Richtung einer Anschlaglinie 50 mitgeführt. Gerade bevor der Schussfaden 45 die Klemm- und Schneidvorrichtung 9 erreicht hat, tritt er auf der Fangseite 10 des Webrotors aus. Bei Weiterdrehung des Webrotors 1 gelangt der Schussfaden 45 mit dem Ende 45', geführt durch Führungsnasen 52 und 53, in die Klemm- und Schneidvorrichtung 9, das Ende 45" in die Klemm- und Schneidvorrichtung 11. Das Ende 45' überbrückt dabei die Nut 17 vor dem Klemmhebel 15. Das Ende 45" des Schussfadens überbrückt die Nut 36 vor dem Klemmhebel 35 und endet im Saugspalt 41, der das Ende gespannt hält. In diesem Augenblick werden beide Klemmhebel 15 und 35 von der Steuerwelle 16 vorwärts bewegt und in die Nuten 17 bzw. 36 gedrückt, wobei sie die Schussfadenenden 45' bzw. 45" jeweils unter Bildung einer Schlaufe auf den Boden der Nut drücken. Unmittelbar darauf betätigt die Steuerwelle 16 die Schere 47, die den Schussfaden 45 durchtrennt. Das Ende 45' wird im Saugspalt 25 gespannt gehalten. Der drehende Webrotor 1 zieht die Schussfadenenden 45' und 45" unter die Drahtfedern 23 und 42, die den Schussfaden 45 jetzt halten. Die Klemmhebel 15 und 35 werden nun von der Steuerwelle 16 zurückbewegt, so dass die Schussfadenklemmen 12 und 14 geöffnet werden. Der drehende Webrotor 1 führt die Schussfadenenden 45' und 45" unter den Druckfedern 23 und 42 hindurch mit in Richtung der Anschlaglinie 50.

Wenn der Schussfaden 45 die Anschlaglinie 50 erreicht, wird er von dem dem Eintragskamm 3 folgenden Anschlagkamm 2 in das Tuch eingeschlagen. Das Webfach wird geschlossen. Die Schussfadenenden 45' und 45" werden nun durch die Tuchabzugsbewegung unter den Drahtfedern 23 und 42 weggezogen. Die frei gewordenen Schussfadenenden 45' und 45" werden von dem Luftstrom durch die Saugspalten 25 bzw. 41 gestreckt. In dieser gestreckten Lage führt die Tuchabzugsbewegung die Schussfadenenden 45' und 45" in die Endscheren 13 bzw. 37, die sie abschneiden. Die abgeschnittenen Enden werden durch die Saugspalten 25 bzw. 41 in das Absaugrohr 14 bzw. 40 gesaugt und abgeführt. Der nächste Schussfaden wird auf dieselbe Weise behandelt.

## Patentansprüche

1. Vorrichtung zum Erfassen von Schussfadenenden für Reihenfachwebmaschinen, dadurch gekennzeichnet, dass sich auf der Schussseite (6) und auf der Fangseite (10) des Webrotors (1) eine Schussfadenklemm-und Schneidvorrichtung (9,11) befindet, wobei jede dieser Vorrichtungen ein Schussfadenendenabsaugrohr (14, 40) aufweist, von welchem eine webrotorseitige Wand eine sich vom Eintrittspunkt des Schussfadens (45) bis hin zum Schnittpunkt erstreckende, quer zur Schussrichtung gerichtete Klemmnut (17, 36) zum jeweiligen Aufnehmen eines Schussfadenklemmhebels (15, 35) aufweist, dass mit dem Klemmhebel ein Schussfadenendenscherenblatt (18, 38) verbunden ist, das mit einem auf dem Absaugrohr angebrachten Gegenblatt (20, 39) zusammenwirkt, dass das Absaugrohr weiterhin in einer zur Klemmnut gerichteten Wand einen sich über die Länge der Klemmnut erstreckenden Schussfadenendenabsaugspalt (25, 41 ) aufweist, und dass auf jedem Absaugrohr auf der Webrotorseite der Klemmnut eine, sich im wesentlichen über deren Länge erstreckende, auf dem Absaugrohr federnd aufliegende Feder (23, 42) befestigt ist.

2. Vorrichtung nach Anspruch 1, dadurch gekennzeichnet, dass beide Klemmhebel (15, 35) auf einer gemeinsamen Steuerwelle (16) befestigt sind.

3. Vorrichtung nach Anspruch 1 oder 2, dadurch gekennzeichnet, dass die Federn (23, 42) über mindestens einen Teil ihrer Länge in einer Nut (24) aufliegen.

4. Vorrichtung nach einem der Ansprüche 1 bis 3, dadurch gekennzeichnet, dass beidseits der Absaugspalten (25, 41) an dessen oberen Ende Schussfadenführungsnasen (52, 53) angebracht sind.

5. Vorrichtung nach einem der Ansprüche 1 bis 4, dadurch gekennzeichnet, dass die Federn (23, 42) in der Höhe verstellbar sind.

## Claims

1. A device, of use in traversing shed looms, for engaging weft yarnends, characterised in that a device (9) for clamping and severing the weft yarn is disposed on the picking of weft input side (6) of the weavingn rotor (1) and a device (11) for clamping and severing the weft yarn is disposed on the taking or weft output side (10) of the weaving rotor (1), each such device having a weft yarn end extractor tube (14, 40), a wall thereof on the rotor side being formed with a clamping groove (17, 36) to receive a weft yarn clamping layer (15, 35), the groove extending from the entry point of the weft yarn (45) to the severance point and transversely to the picking direction; a yarn-cutting blade (18, 38) is connected to the clamping lever and co-operates with a companion blade (20, 39) on the extractor tube (14, 40); the same is also formed, in a wall extending towards the clamping groove, with a weft yarn end extractor gap (25, 41) which extends over the length of the clamping groove; and a spring (23, 42) which extends substantially over the length of the clamping . groove and which bears resiliently on the extractor tube is secured to each such tube on the rotor side of the clamping groove.

2. A device according to claim 1, characterised in that the two clamping levers (15, 35) are secured to a common camshaft (16).

3. A device according to claim 1 or 2, characterised in that the springs (23, 42) are received in a groove (24) over at least some of their length.

4. A device according to any of claims 1 to 3, characterised in that lugs (52, 53) for guiding the weft yarn are provided at the top end of and on either side of the extractor gaps (25, 41).

5. A device according to any of claims 1 to 4, characterised in that the springs (23, 42) are vertically adjustable.

## Revendications

1. Dispositif pour saisir des extrémités de fils de trame, équipant des métiers à tisser multiphasés à foule linéaire, caractérisé par le fait qu'un dispositif (9, 11) de pincement et de sectionnement des fils de trame se trouve sur le côté trame (6) et sur le côté réception (10) du rotor de tissage (17, chacun de ces dispositifs présentant un tube (14, 40) d'aspiration des extrémités de fils de trame dont une paroi, située côté rotor de tissage, comporte une gorge de pincement (17, 36) qui est dirigée perpendiculairement au sens de la trame et s'étend du point de pénétration du fil de trame (45) jsuqu'au point de sectionnement, afin de recevoir un levier respectif (15, 35) de pincement des fils de trame; par le fait qu'une lame de coupe (18, 38) des extrémités des fils de trame, reliée au levier de pincement, coopère avec une contre-lame (20, 39) installée sur le tube d'aspiration; par le fait que le tube d'aspiration présente par ailleurs, dans une paroi dirigée vers la gorge de pincement, un interstice (25,41 ) d'aspiration des extrémités des fils de trame qui s'étend sur la longueur de la gorge de pincement; et par le fait qu'un ressort (23, 42) fixé sur chaque tube d'aspiration, du côté rotor de tissage de la gorge de pincement, s'étend sensiblement sur la longueur de cette gorge et repose élastiquement sur le tube d'aspiration.

2. Dispositif selon la revendication 1, caractérisé par le fait que les deux leviers de pincement (15, 35) sont calés sur un arbre commun de commande (16).

3. Dispositif selon la revendication 1 ou 2, caractérisé par le fait que les ressorts (23, 42) reposent dans une rainure (24) sur au moins une partie de leur longueur.

4. Dispositif selon l'une des revendications T à 3, caractérisé par le fait que des mentonnets (52, 53) de guidage des fils de trame sont installés de part et d'autre des interstices d'aspiration (25, 41), à l'extrémité supérieure de ces derniers.

5. Dispositif selon l'une des revendications 1 à 4, caractérisé par le fait que les ressorts (23, 42) sont réglables en hauteur.
